# EUROPÄISCHE PATENTSCHRIFT

(11) **EP 0 452 298 B1**
(45) Veröffentlichungstag und Bekanntmachung des Hinweises auf die Patenterteilung: **22.06.1994**
(21) Anmeldenummer: 91890073.9
(22) Anmeldetag: 10.04.1991
(51) Int. Cl.: E05B 47/06

(54) **Schliesszylinder mit eingebauter elektromechanischer Sperre**
Cylinder lock with integral electromechanical locking
Barillet de serrure comportant un dispositif de verrouillage électromécanique intégré

(30) Priorität: 10.04.1990 AT 854/90
(43) Veröffentlichungstag der Anmeldung: 16.10.1991
(73) Patentinhaber: GRUNDMANN SCHLIESSTECHNIK GESELLSCHAFT m.b.H., A-3130 Herzogenburg (AT)
(72) Erfinder: Helmreich, Josef, A-3130 Herzogenburg (AT); Luef, Heinz, A-3133 Traismauer (AT)
(74) Vertreter: Müllner, Erwin, Dr.

(56) Entgegenhaltungen:
- WO-A-87/02735

## Beschreibung

Die Erfindung betrifft einen Schließzylinder mit eingebauter, elektromechanischer Sperre, die einen von einer elektronischen Vergleichsschaltung ansteuerbaren Elektromagneten mit Magnetspule und Eisenkern in einer Bohrung im Zylindergehäuse umfaßt, wobei die Bohrung in einen Zylinderkern hinein verlängert ist und eine Zuhaltung mit Kern- und Gehäusestift aufweist und insbesondere in einer Reihe von mechanischen Zuhaltungen liegt, die in Bohrungen des Zylindergehäuses, welche sich in dem drehbar im Gehäuse gelagerten Zylinderkern fortsetzen, von einem Schlüsselkanal im Zylinderkern aus mittels eines Schlüssels von einer Sperrstellung in eine Freigabestellung verschiebbar sind und wobei ein Gehäusestift in der Bohrung vom Eisenkern bei Erregung der Magnetspule verschiebbar ist,und in der Bohrung an dem vom Eisenkern abgewandten Ende des Gehäusestiftes ein vom Gehäusestift aus einer Sperrstellung in den Schlüsselkanal hinein verschiebbarer Kernstift gelagert ist.

Es sind Schloßsysteme bekannt, die auf der Basis eines Zylinderschlosses mit Flachschlüssel arbeiten. Der Schlüsselbart verschiebt wie üblich eine Anzahl von gefederten Kern- und Gehäusestiften im Schließzylinder. Wenn Teilung erreicht ist - also die Berührungsflächen von Kernstiften mit den Gehäusestiften in der Zylinderfläche des Kernes liegen - dann läßt sich der Kern im Gehäuse drehen und das Gesperre ist geöffnet. Ergänzend dazu ist es bekannt, diesem System ein elektronisches Sperrkriterium zu überlagern. Ein bekanntes Ausführungsbeispiel sieht beispielsweise einen Codesender in der Schlüsselreide vor, der im Nahbereich des Schlosses induktiv mit Energie versorgt wird und seinen Code ausstrahlt. Alternativ dazu sind auch magnetische oder mechanische Codeelemente am Schlüssel bekannt, die elektrisch oder optisch abgetastet werden können. In der Rosette des Zylinders ist ein Empfänger vorgesehen, der den einlangenden Code aufnimmt und diesen sodann mit einem eingespeicherten Schloß- code vergleicht. Bei Codeübereinstimmung wird eine zusätzliche Sperre im Schließzylinder oder im Einstemmschloß entriegelt. Ein solches System setzt also voraus, daß sowohl das mechanische über die Zahnung des Flachschlüssels übertragene Schlüsselgeheimnis als auch das elektronische durch den Code realisierte Schlüsselgeheimnis im Schloß erkannt wird und übereinstimmt, damit ein Sperren erfolgt. Der besondere Vorteil eines solchen Schloßsystems liegt in der einfachen Möglichkeit der Umprogrammierung etwa bei Verlust eines Schlüssels oder bei Änderung der Zutrittsberechtigung.

Wie oben erwähnt, erfordert die elektronische Schaltung zusätzlich eine Verriegelung, die in Ubereinstimmung mit dem Ergebnis des elektrischen Soll/Istvergleichs ein- oder ausgeschaltet wird.

Aus der EP-A3 281 507 ist dazu ein Elektromagnet bekannt,dessen Magnetanker in eine Halbschale der Kupplung greift. Wenn ein zusätzlich codierten Schlüssel außen eingesteckt wird, dann wird die Kupplung elektromechanisch entriegelt, sofern zusätz- lich zum mechanischen Schloßgeheimnis auch die Zusatzcodierung stimmt. Von der Innenseite genügt ein Schlüssel mit mechanischem Schloßgeheimnis für den Sperrvorgang.

Die US-PS 4 798 068 zeigt einen Waagebalken bzw. eine Wippe mit zwei Stiften, von welchen einer in eine Bohrung des Kernes und der andere in den Schlüsselkanal eingreift. Eine Feder bewirkt, daß der letztgenannte Stift in den Schlüsselkanal gedrückt wird. Die Wippe wird durch einen Aktivschlüssel umgeschaltet, wobei das Signal eines schlüsselseitigen Signalgenerators im Schloß ausgewertet und bei Codeübereinstimmung ein Umschaltmagnet elektrisch aktiviert wird.

Aus der EP-A 303 849 ist eine elektromagnetische Schloßverriegelung bekannt, die ein Solenoid umfaßt, welches einen oder mehrere Stifte in eine Sackbohrung des Zylinderkernes einschiebt bzw. diese oder andere Sperrelemente verschiebt und den Zylinderkern verriegelt und entriegelt. Unabhängig davon ist dabei ein Flachschlüssel vorgesehen, der in bekannter Weise Kern- und Gehäusestifte auf Teilung bringt. Die konstruktiven Forderungen sind geringer Energieverbrauch und minimale Baugröße. Weiters soll die elektromechanische Sperre den Zylinderkern im unerregten Zustand verriegeln und im erregten Zustand freigegeben.
In diesem Sinn wird gemäß der WO-A-87 02 735 ein Stempel von einer Magnetspule axial qeqen eine teleskopartige Baugruppe geschoben, welche bei Erregung des Elektromagneten in den Kern hinein gegen eine Steuerfläche eines Schlüssels gedrückt wird, wobei bei vollem Hub der Magnetspule die Freigabestellung erreicht ist. In dieser Freigabestellung liegt die Berührungsfläche der teleskopartigen Baugruppe, die einem Kernstift bei einem Schließzylinder entspricht, mit dem Stempel der Magnetspule genau in der Mantelfläche des Zylinderkernes des Schließzylinders, sodaß der Zylinderkern in einem Zylindergehäuse gedreht werden kann. Nachteilig ist es jedoch, daß die Freigabestellung auch mit einem falschen Schlüssel erreicht wird, dann nämlich, wenn die Steuerfläche des Schlüssels ein tieferes Zurückweichen der teleskopartigen Baugruppe in den Zylinderkern hinein ermöglicht. Die Erfindung zielt darauf ab, diesen Nachteil zu beseitigen und schafft eine Voraussetzung, daß die mit der elektronischen Schaltung zusammenwirkende und von dieser gesteuerte Verriegelung unmittelbar in Normkomponenten mit geringstmöglichem Aufwand eingebaut werden kann und ein elektronisches Kriterium einem mechanischen Schlüsselgeheimnis mit allen Eigenschaften bekannter Stiftzuhaltungen überlagert wird.

Erfindungsgemäß wird dies dadurch erreicht, daß der Gehäusestift vom Elektromagneten in die Bohrung des Zylinderkernes hinein verschiebbar ist.

Die Magnetspule mit ihrem Eisenkern ersetzt die Feder einer üblichen Zuhaltung im Schließzylinder, die den Gehäusestift und den Kernstift in den Schlüsselkanal des Zylinderkernes einschiebt, bis der Kernstift an der Schlüsselkerbe ansteht. Wird der passende Schlüssel eingesteckt, so verschiebt dieser die übliche Kern- und Gehäusestifte gegen Federkraft in die Teilungsfläche bzw. bildet den Anschlag des letztgenannten Stiftpaares, sodaß sich Teilung einstellt. Der Schließzylinder kann gesperrt werden. Ist aber die Schlüsselkerbe eines falschen Schlüssels zu tief, dann rückt der Gehäusestift in den Zylinderkern ein und blockiert das Schloß, auch dann, wenn der elektronische Code richtig gewesen sein sollte. Wenn der Code von mechanischen oder elektronischen Marken des Schlüsselbartes oder des Schlüsselrückens abgelesen wird, ist er erst dann vollständig erkannt, sobald der Schlüssel zur Gänze in den Schlüsselkanal eingeschoben ist. Daher wird bei Codeübereinstimmung der Kern- und Gehäusestift infolge der Spulenerregung unmittelbar gegen den Anschlag der Schlüsselbartzahnung des bereits im Schlüsselkanal befindlichen Schlüssels geschoben. Beim richtigen Schlüssel ist die erreichte Anschlagstellung sofort die Teilungsstellung in der die Berührungsfläche zwischen Kern- und Gehäusestift genau in der Mantelfläche des Zylinderkerns liegt. Durch die Variation der Schlüsselzahnung stellt der stirnseitige Anschlag des Kernstiftes und damit seine auf den Schlüssel abgestimmte Länge ein wichtiges Sicherheitskriterium dar.

Stimmt aber beipielsweise der elektronische Code des Schlüssels nicht mit dem Schloßcode überein, dann bleibt die Magnetspule unerregt und das Kern- und Gehäusepaar bleibt in einer vom Schlüssel nicht erreichbaren Position, in der der Kernstift genau in der Zylinderfläche des Kerns liegt und eine Drehung des Kerns verhindert. Es liegt eine Situation vor, die sich bei eiklassischen Zylinder bei Ausbau einer Zuhaltungsfeder ergeben würde. Das Stiftpaar fällt in die Bohrung und bleibt in einer Lage, in der der Kernstift die Drehung des Zylinderkernes blockiert. Bei der erfindungsgemäßen Konstruktion wird der Zustand mit oder ohne Feder durch eine aktivierte oder nicht aktivierte Magnetspule erreicht.

Bei Aktivieren der Magnetspule bei bereits im Schlüsselkanal befindlichen korrekten Schlüssel schnellt das Stiftpaar nach oben in den Schlüsselkanal gegen den Schlüsselbart. Um das Stiftpaar in dieser Position zu halten, auch dann, wenn die Energieversorgung der Magnetspule z.B. aus Einsparungsgründen abgeschaltet wird, ist es zweckmäßig, wenn eine an dem Kern- oder Gehäusestift oder dem Eisenkern angreifende Bremse, insbesondere Reibungsbremse vorgesehen ist, die nach kurzzeitiger Erregung der Magnetspule bei Erreichen der Einschubstellung durch den Schlüssel im Schlüsselkanal zumindest den Kernstift in der vorgeschobenen Stellung im Kern hält und wenn der Kern- und gegebenenfalls der Gehäusestift und gegebenenfalls der Eisenkern durch eine gegen den Kernstift zur Anlage kommende Zacke des Schlüsselbartprofils rückstellbar ist. Damit bleiben diese Stifte in der ausgeschobenen Position auf Teilung, bis sie beim Abziehen des Schlüssels von einer Zacke in eine Sperrstellung verschoben werden. Ist in einer besonderen Ausführungsform vorgesehen, daß die Magnetspule die Reibungsbremse für den Gehäusestift bzw. dessen Fortsatz oder Zwischenstück an ihrem den Gehäusestift zugewandten Ende trägt, die als eine Manschette oder Magnetspule mit reibungsschlüssigem Kragen ausgebildet ist und die bei Abschalten der Magnetspule den Gehäuse- und den Kernstift in der ausgeschobenen Position unter Kompensation des Eigengewichtes hält. Eine Bremswirkung läßt sich auch durch einen Permanentmagneten gegenüber dem Eisenkern oder eine Kugelraste erzielen.

Ein Ausführungsbeispiel ist in den Zeichnungen dargestellt. Fig. 1 zeigt einen Flachschlüssel für einen Schließzylinder, Fig. 2 einen Längsschnitt durch eine Hälfte eines Schließzylinders und einer Rosette, Fig. 3 eine Frontansicht des Schließzylinders nach Fig. 2, Fig. 4 ein Detail aus Fig. 2 bei erregter Magnetspule, Fig. 5 ein Detail aus Fig. 2 in vergrößertem Maßstab und Fig. 6 eine Reibungsbremse.

Ein Flachschlüssel 1 (Fig. 1, verfügt über ein Schlüsselprofil 2 und eine Zahnung 3, die beim Einschieben in einen Schlüsselknal 4 eines Schließzylinders 5 (Fig. 2) gefederte Kernstifte 6 und Gehäusestifte 7 so verschiebt, daß deren Berührungsflächen 8 in der Zylinderfläche 9 des Zylinderkernes 10 zu liegen kommt, sodaß der Zylinderkern 10 im Gehäuse 11 des Schließzylinders 1 verdreht werden kann. Während bei den üblichen mechanischen Schließzylindern beispielsweise fünf Reihen der vorgenannten als Zuhaltungen wirkende Kern- und Gehäusestiftpaare vorgesehen sind, die in Bohrungen 12 durch Federn 13 in Richtung auf den Schlüsselkanal 4 vorgespannt sind, verfügt der in Fig. 2 dargestellte Schließzylinder 5 über vier Zuhaltungsreihen mit Federn und über eine fünfte Bohrung, in der ein Kernstift 14 und ein Gehäusestift 15 vorgesehen ist, die nicht mechanisch gefedert sind, sondern durch eine Magnetspule 16 gegen den Schlüsselkanal verschiebbar sind. Dazu greift der aus Messing oder einem anderen gegenüber magnetischen Kräften indifferentem Workstoff hergestellte Gehäusestift 15 mit einem Fortsatz 17 in das Innere der als Solenoid ausgebildeten Magnetspule 16. Ein Eisenkern 18 liegt im unerregten Zustand der Magnetspule 16 (Fig. 2 und 5) weitgehend außerhalb der Magnetspule und wird bei Anlegen von Spannung an die Anschlüsse 19 und somit bei Erregung derselben in das Innere hineingezogen. Der Eisenkern hebt damit den Gehäusestift 15 und den Kernstift 14 an und chiebt diese in Richtung zum Schlüsselkanal 4 (Fig. 4).

Wird nun der Schlüssel 1 in den Schlüsselkanal 4 eingeschoben, dann werden die vier mechanisch gefederten Stiftpaare (6, 7) der ersten vier Zuhaltungen gegen die Kräfte der mechanischen Federn 13 auf Teilung gebracht, während das Stiftpaar 14, 15 gegen elektromagnetische Kräfte Teilung erreichen. Der Schließzylinder kann sodann betätigt werden.

Die Wirkung auf die Stifte 14, 15 ist ähnlich der Wirkung der Feder 13, jedoch läßt sich die elektromagnetische Federwirkung durch Erregen bzw. spannungslos Schalten der Magnetspule ein oder ausschalten. Im ausgeschalteten Zustand der Magnetspule fallen die Stifte 14, 15 nach unten (Fig. 2), wobei der Kernstift 14 im Übergangsbereich von Kern 10 und Gehäuse 11 liegt und die Betätigung des Schließzylinders 5 blockiert, auch wenn die ersten vier Zuhaltungspaare auf Teilung gebracht werden.

Der oben beschriebene Effekt der elektromechanischen Verriegelung des Zylinderkerns 10 wird für ein zusätzliches Sperrkriterium im Schlüssel 1 herangezogen. So verfügt der Schlüssel 1 zusätzlich zu der Zahnung 3 über eine weitere Codierung, im Beispiel über einen kleinen Codesender 20 in der Schlüsselreide, dessen Signale von einem Empfänger 21 in eine Schloßrosette 22 aufgenommen und mit einem Sollcode verglichen werden. Bei Codeübereinstimmung - wenn also der Schlüssel 1 als sperrberechtigt erkannt wurde - wird die Magnetspule 16 über eine Leitung 23 an Spannung gelegt. Der Schlüssel sperrt dann den Zylinder wie einen klassischen mechanischen Schließzylinder. Kann Codeübereinstimmung im Empfänger 21 nicht festgestellt werden, dann bleibt die Magnetspule unerregt und die Stifte 14, 15 in Sperrstellung außerhalb des Schlüsselkanals. Der Schlüssel 1 bringt zwar die ersten vier Zuhaltungen auf Teilung, die fünfte Zuhaltung (Stifte 14, 15) bleiben aber passiv in Sperrstellung. Sie werden vom Schlüssel nicht erreicht. Der Schließzylinder bleibt versperrt.

Um bei Codeübereinstimmung und somit Erregung der Magnetspule 16 elektrische Energie zu sparen, kann die Erregung nach Aufbau des elektromagnetischen Feldes sofort wieder abgeschaltet werden, wenn auf dem Gehäusestift 15 bzw. dessen Fortsatz 17 eine Reibungsbremse wirkt, die ein Zurückfallen des hochgehobenen Gehäusestiftes 15 verhindert. Die Erregung erfolgt insbesondere erst dann, wenn der Schlüssel 1 in den Schlüsselkanal ganz eingeschoben ist, sodaß der durch Magnetkräfte hochschnellende Kernstift 14 und der Gehäusestift durch den richtigen Schlüssel unmittelbar in der Teilungsfläche zu liegen kommen. Es kann somit gesperrt werden. Beim Herausziehen des Schlüssels drückt die stirnseitige Zacke 24 der Schlüsselzahnung das Stiftpaar in eine neutrale Stellung zurück, die nicht mit der Teilungsstellung übereinstimmt.

Als Reibungsbremse kann gemäß Fig. 6 eine Manschette 25 vorgesehen sein, die auf der Magnetspule 16 ortsfest sitzt und einen ringförmigen Kragen 26 aufweist, der an dem Fortsatz 17 anliegt. Der strichlierte Pfeil zeigt, wo die Manschette ortsfest eingebaut werden kann.

In Fig. 5 sind ferner Permanentmagnete 27, 28 dargestellt, die den hochgezogenen Eisenkern 18 nach Impulsaktivierung und Abschaltung der Erregung in der oberen Stellung gegen das Eigengewicht und das Gewicht des Gehäusestiftes 15 und des Kernstiftes 14 halten. Erst bei Herausziehen des Schlüssels 1 drückt die Zacke 24 (siehe strichlierte Darstellung im Schlüsselkanal 4 bei Fig. 2) den Kern- und Gehäusestift aus der Teilungsfläche hinunter und damit den Eisenkern aus dem Wirkungsbereich der Magnete 27, 28. Der Eisenkern 18 und die nicht magnetischen Stifte (17, 15, 14) fallen somit in die Stellung nach Fig. 5 und warten auf die nächste Erregung der Magnetspule über die Anschlüsse 19.

Die obigen Ausführungen setzen die übliche Einbaulage eines Schließzylinders 1, wie sie aus Fig. 3 deutlich hervorgeht, voraus.

## Patentansprüche

1. Schließzylinder mit eingebauter, elektromechanischer Sperre, die einen von einer elektronischen Vergleichsschaltung (21) ansteuerbaren Elektromagneten mit Magnetspule (16) und Eisenkern (18) in einer Bohrung im Zylindergehäuse (11) umfaßt, wobei die Bohrung in einen Zylinderkern (10) hinein verlängert ist und eine Zuhaltung mit Kern (14) -und Gehäusestift (15) aufweist und insbesondere in einer Reihe von mechanischen Zuhaltungen (6, 7) liegt, die in Bohrungen (12) des Zylindergehäuses (11), welche sich in dem drehbar im Gehäuse (11) gelagerten Zylinderkern(10) fortsetzen, von einem Schlüsselkanal (4) im Zylinderkern (10) aus mittels eines Schlüssels (1) von einer Sperrstellung in eine Freigabestellung verschiebbar sind, und wobei ein Gehäusestift (15) in der Bohrung vom Eisenkern (18) bei Erregung der Magnetspule (16) verschiebbar ist und in der Bohrung an dem vom Eisenkern (18) abgewandten Ende des Gehäusestiftes (15, 17) ein vom Gehäusestift (15) aus einer Sperrstellung in den Schlüsselkanal (4) hinein verschiebbarer Kernstift (14) gelagert ist, dadurch gekennzeichnet,daß der Gehäusestift (15) vom Elektromagneten in die Bohrung des Zylinderkernes (10) hinein verschiebbar ist.

2. Schließzylinder nach Anspruch 1, dadurch gekennzeichnet, daß eine an dem Kern- (14) oder Gehäusestift (15) oder dem Eisenkern (18) angreifende Bremse, insbesondere Reibungsbremse vorgesehen ist, die nach kurzzeitiger Erregung der Magnetspule (16) bei Erreichen der Einschubstellung durch den Schlüssel (1) im Schlüsselkanal (4) zumindest den Kernstift (14) in der vorgeschobenen Stellung im Kern (10) hält und daß der Kern- (14) und gegebenenfalls der Gehäusestift (15) und gegebenenfalls der Eisenkern (18) durch eine gegen den Kernstift (14) zur Anlage kommende Zacke (24) des Schlüsselbartprofils rückstellbar ist.

3. Schließzylinder nach Anspruch 2, dadurch gekennzeichnet, daß die Magnetspule (16) die Reibungsbremse für den Gehäusestift (15) bzw. dessen Fortsatz (17) oder Zwischenstück an ihrem den Gehäusestift (15) zugewandten Ende trägt, die als eine Manschette (25) der Magnetspule (16) mit reibungsschlüssigem Kragen (26) ausgebildet ist und die bei Abschalten der Magnetspule (16) den Gehäuse- (15) und den Kernstift (14) in der ausgeschobenen Position unter Kompensation des Eigengewichtes hält.

4. Schließzylinder nach Anspruch 1, dadurch gekennzeichnet, daß der Magnetspule (16) vorzugsweise in der dem Gehäusestift (15) zugewandten Hälfte als Bremse mindestens ein Permanentmagnet (27, 28) zum Festhalten des Eisenkerns (18) in der von der Magnetspule (16) angezogenen Stellung zugeordnet ist.

5. Schließzylinder nach Anspruch 1, dadurch gekennzeichnet, daß als Reibungsbremse eine gefederte Kugel vorgesehen ist, die an einem der Stifte (14, 15) bzw. dem Eisenkern (18) anliegt.

## Claims

1. A lock cylinder with a built-in electromechanical block, which comprises an electromagnet, controllable by an electronic comparator circuit (21) with magnet coil (16) and iron core (18) in a bore in the cylinder housing (11), in which the bore is extended into a cylinder core (10) and has a tumbler with core- (14) and housing pin (15) and in particular lies in a row of mechanical tumblers (6,7), which in bores (12) of the cylinder housing (11) continuing in the cylinder core (10) mounted rotatably in the housing (11), are displaceable from a key channel (4) in the cylinder core (10) by means of a key (1) from a blocking position into a release position, and in which a housing pin (15) is displaceable in the bore by the iron core (18) on excitation of the magnet coil (16) and in the bore on the end of the housing pin (15,17) facing away from the iron core (18) a core pin (14) is mounted which is displaceable by the housing pin (15) from a blocking position into the key channel (4), characterised in that the housing pin (15) is displaceable by the electromagnet into the bore of the cylinder core (10).

2. A lock cylinder according to Claim 1, characterised in that a brake engaging on the core- (14) or housing pin (15) or on the iron core (18), in particular a friction brake, is provided, which after brief excitation of the magnet coil (16), on reaching the insertion position through the key (1) in the key channel (4) holds at least the core pin (14) in the advanced position in the core (10) and that the core pin (14) and if necessary the housing pin (15) and if necessary the iron core (18) are able to be reset by a tooth (24) of the key bit profile coming to rest against the core pin (14).

3. A lock cylinder according to Claim 2, characterised in that the magnet coil (16) carries the friction brake for the housing pin (15) or its extension (17) or intermediate piece at its end facing the housing pin (15), which brake is constructed as a sleeve (25) of the magnet coil (16) with a friction-tight collar (26) and which, on switching off the magnet coil (16), holds the housing pin (15) and the core pin (14) in the pushed out position under compensation of the dead weight.

4. A lock cylinder according to Claim 1, characterised in that there is associated with the magnet coil (16), preferably in the half facing the housing pin (15), as a brake at least one permanent magnet (27,28) to secure the iron core (18) in the position attracted by the magnet coil (16).

5. A lock cylinder according to Claim 1, characterised in that as friction brake a sprung ball is provided, which lies against one of the pins (14,15) or against the iron core (18).

## Revendications

1. Cylindre de serrure à verrou électromécanique intégré, comprenant dans un alésage, à l'intérieur du boîtier (11) du cylindre un électro-aimant muni d'une bobine magné- tique (16) et d'un noyau en fer (18), l'électro-aimant étant commandé par un circuit électronique de comparaison (21), l'alésage étant prolongé par un noyau de cylindre (10) et comportant une gâchette munie d'une goupille de noyau (14) et d'une goupille de boîtier, et y étant disposé dans une rangée de gâchettes mécaniques (6, 7) qui, sous l'action d'une clé (1) pénétrant dans un canal de clé (4) ménagé dans le noyau de cylindre (10), sont susceptibles de coulisser d'une position de blocage à une position de libération dans des alésages (12) qui se prolongent dans le noyau de cylindre (10) monté tournant dans le boîtier (11), et dans lequel une goupille de boîtier (15) est susceptible de coulisser dans l'alésage du noyau de fer (18) en cas d'excitation de la bobine de magnétisation (16) et dans lequel est monté dans l'alésage à l'extrémité de la goupille de boîtier (15, 17) opposée au noyau de fer (18), une goupille de noyau (14) susceptible de coulisser intérieurement dans le canal de clé (4) hors d'une position de blocage, caractérisé en ce que la goupille de boîtier (15) est susceptible de coulisser et de pénétrer à l'intérieur de l'alésage du noyau de cylindre (10) sous l'action de l'électro-aimant.

2. Cylindre de serrure selon la revendication 1, caractérisé en ce qu'il comporte un frein, en particulier un frein à friction, agissant sur la goupille de noyau (14) ou sur la goupille de boîtier (15), ou bien sur le noyau de fer (18), ce frein arrêtant, après une brève excitation de la bobine de magnétisation (16), dès que la position d'insertion est atteinte par la clé (1) dans le canal de clé (4) au moins la goupille de noyau (14) dans sa position d'avancement dans le noyau (10) et en ce que la goupille de noyau (14) et le cas échéant la goupille de boîtier (15) et, le cas échéant le noyau en fer (18), est susceptible d'être rappelé contre une dent (24) du profil de panneton de clé venant en appui contre la goupille du noyau (14).

3. Cylindre de serrure selon la revendication 2, caractérisé en ce que la bobine de magnétisation (16) porte le frein à friction pour la goupille de boîtier (15) ou son prolongement (17) ou encore une pièce intermédiaire à son extrémité tournée vers la goupille de boîtier (15), et en ce que le frein à friction est réalisé sous la forme d'une manchette (25) de la bobine de magnétisation (16) munie d'une collerette (26) maintenue en position par friction et qui, à la déséxcitation de la bobine de magnétisation (16), maintient la goupille de boîtier (15) et la goupille de noyau (14) en position sortie, en compensation du poids propre.

4. Cylindre de serrure selon la revendication 1, caractérisé en ce que au moins un aimant permanent (27, 28) destiné à maintenir le noyau de fer (18) dans la position de sollicitation obtenue grâce à la bobine de magnétisation (16), et agissant comme frein, est associé à la bobine de magnétisation (16), de préférence dans sa moitié tournée vers la goupille de boîtier (15).

5. Cylindre de serrure selon la revendication 1, caractérisé en ce qu'il comporte comme frein de friction une bille sollicitée élastiquement, et qui est en appui sur l'une des goupilles (14, 15) ou sur le noyau en fer (18).
